# EUROPÄISCHE PATENTSCHRIFT

(11) **EP 3 718 721 B1**
(45) Veröffentlichungstag und Bekanntmachung des Hinweises auf die Patenterteilung: **02.08.2023**
(21) Anmeldenummer: 20168040.2
(22) Anmeldetag: 03.04.2020
(51) Int. Cl.: B28B 5/08, B28B 7/00, B30B 11/10, B30B 15/02

(54) **MAGNETISCHE BEFESTIGUNGSVORRICHTUNG FÜR EINE PLATTENPRODUKTIONSANLAGE**
MAGNETIC MOUNTING DEVICE FOR PLATES PRODUCTION FACILITY
DISPOSITIF DE FIXATION MAGNÉTIQUE POUR UNE INSTALLATION DE FABRICATION DE PANNEAUX

(30) Priorität: 04.04.2019 DE 102019108841
(43) Veröffentlichungstag der Anmeldung: 07.10.2020
(73) Patentinhaber: SR-Schindler Maschinen - Anlagetechnik GmbH, 93057 Regensburg Bayern (DE)
(72) Erfinder: BOEVERSEN, Joachim, 32469 Petershagen (DE)
(74) Vertreter: Hannke, Christian

(56) Entgegenhaltungen:
- EP-A2- 1 262 295
- EP-A2- 1 386 705

## Beschreibung

Die vorliegende Erfindung bezieht sich auf eine Befestigungsvorrichtung für eine Aufnahmeeinrichtung für ein Fließfähiges Material und eine Plattenproduktionsanlage mit einer solchen Befestigungsvorrichtung.

Derartige Plattenproduktionsanlagen sind aus dem Stand der Technik bekannt. Diese weisen üblicherweise eine Form auf, in welche ein Material, ein sogenanntes Vorsatzmaterial eingebracht wird, welches anschließend zu den Platten gepresst wird. Dabei ist es bekannt, dass derartige Pressformen bzw. Aufnahmebehältnisse für das Vorsatzmaterial an einem Hauptträger befestigt sind.

Derartige Träger können beispielsweise Rahmen von Formen zum Formen von Betonplatten sein. Diese werden im Stand der Technik üblicherweise mittels Schrauben oder anderen Fixierungsmitteln mechanisch auf einem Formhebezylinder fixiert. Dieser Formhebezylinder dient dazu, die Form zu heben und zu senken. Eine derartige Fixierung beim Auswechseln von Formrahmen ist daher relativ zeit- und damit auch kostenaufwendig.

Zum Beispiel im Dokument EP 1 386 705 A2 wird eine Pad-Verbindungsplatte als Formrahmen und eine Befestigungsvorrichtung für eine Aufnahmeeinrichtung nach dem Oberbegriff des Anspruchs 1 beschrieben. Aber auch die EP 1 262 295 A2 zeigt einen Rahmen, welcher zur Aufnahme der Pads dient.

Der vorliegenden Erfindung liegt daher die Aufgabe zugrunde, derartige Montagen oder Wechsel zu vereinfachen. Dies wird erfindungsgemäß durch den Gegenstand des Anspruchs 1 erreicht. Vorteilhafte Ausführungsformen und Weiterbildungen sind Gegenstand der Unteransprüche.

Eine Befestigungsvorrichtung für eine Aufnahmeeinrichtung für ein fließfähiges Material für eine Plattenproduktionsanlage weist einen Hauptträger auf, an dem in einer Heberichtung beweglich eine Trägereinrichtung für die Aufnahmeeinrichtung angeordnet ist. Weiterhin ist wenigstens eine Antriebseinrichtung zum Bewegen der Trägereinrichtung in der Heberichtung vorgesehen, wobei die Aufnahmeeinrichtung lösbar an der Trägereinrichtung befestigbar ist.

Erfindungsgemäß weist die Befestigungsvorrichtung wenigstens ein erstes magnetisches und insbesondere elektromagnetisches Befestigungsmittel zum lösbaren Befestigen der Aufnahmeeinrichtung an der Trägereinrichtung auf.

Daher beruht die Erfindung auf dem Gedanken, dass eine Anbindung dieser Formhebezylinder und der Formrahmen bzw. der Aufnahmebehältnisse durch integrierte magnetische Elemente, wie beispielsweise integrierte Elektromagneten, stattfinden soll.

Bei einer bevorzugten Ausführungsform ist das elektromagnetische Befestigungsmittel durch einen Stromimpuls magnetisierbar und/oder entmagnetisierbar.

Bevorzugt können diese Elektromagneten mithilfe von Stromimpulsen oder allgemein durch Bestromung, die bevorzugt einmalig ausgegeben werden, zu einer Magnetisierung zur Anbindung des Formenrahmens an die Formhebezylinder befestigt oder von diesen gelöst werden.

So ist es beispielsweise möglich, eine Stromquelle zu nutzen, welche für einen vorgegebenen Zeitraum Strom liefert, um den Magneten molekular zu invertieren. Ein entsprechender Zustand des Magneten bleibt dann bis zum nächsten Zyklus aktiv.

Die zeitliche Dauer eines derartigen Strompulses ist bevorzugt größer als 0,01sec. Bevorzugt größer als 0,02sec, bevorzugt größer als 0,04sec, bevorzugt größer als 0,08sec und bevorzugt größer als 0,1 sec. Die zeitliche Dauer eines derartigen Strompulses ist bevorzugt kleiner als 20sec, bevorzugt kleiner als 10sec, bevorzugt kleiner als 5sec, bevorzugt kleiner als 2sec und bevorzugt kleiner als 1sec.

Bei einer möglichen Ausgestaltung kann ein duales Magnetsystem aus zwei Arten von Magneten vorgesehen sein, einerseits beispielsweise ein Neodym-Magneten mit fester Polarität und andererseits bevorzugt AlNiCo-Magneten mit wechselnder Polarität, um die herum sich wenigstens eine elektrische Spule befindet. Das Magnetfeld wird durch einen kurzen Stromimpuls invertiert, bei dem sich die Moleküle des AlNiCo-Magneten unterschiedlich ausrichten. Während der Magnetisierungsphase (MAG) befindet sich das Magnetfeld in doppelter Konzentration an der Oberseite des Magneten, zumal bei der Entmagnetisierung (DEMAG) das Magnetfeld innerhalb des Magnetgehäuses liegt. Allgemein ist es daher möglich, dass ein Magnetisieren und Entmagnetisieren mittels eines Stromstoßes erfolgt.

Es sind jedoch auch andere Vorgehensweisen denkbar, um eine Magnetisierung sowie eine Entmagnetisierung zu erreichen, wie beispielsweise der Einsatz eines niederfrequenten Wechselfeldes (kleiner als 1Hz). Die Entmagnetisierung mit tiefer Frequenz reduziert Wirbelströme und bewirkt dadurch hohe Eindringtiefe des Magnetfeldes in ferromagnetisches Material. Allgemein ist sowohl eine Gleichfeld- als auch eine Wechselfeld - Umpolung denkbar.

Es ist jedoch auch denkbar, dass während des Haltevorgangs eine Dauerbestromung dieser Elektromagneten erfolgt.

Im Gegensatz hierzu wurden im Stand der Technik derartige Formhebezylinder bisher meistens mittels einer mechanischen Schraubverbindung mit einem Formrahmen verbunden und/oder der Formrahmen mit dem entsprechenden Aufnahmebehältnis. Hierfür weist der Formenrahmen an einer Stelle eine zu der Schraube der Schraubenverbindung entsprechende komplementär ausgebildete Gewindebohrung auf. Im Sinne der Erfindung soll diese mechanische Anbindung durch eine (elektro)magnetische Anbindung ersetzt werden.

Bei einer bevorzugten Ausführungsform ist ein oder bevorzugt wenigstens ein Elektromagnet in einem oberen Bereich des Formhebezylinders, also im Bereich der bisherigen mechanischen Schraubverbindung angeordnet und kann bevorzugt durch eine Bestromung und/oder einen zugeführten Stromimpuls magnetisiert werden. Auf diese Weise kann das Aufnahmebehältnis und/oder ein Teil des Formenrahmens magnetisch angezogen werden.

Bei einer bevorzugten ausführungsform dient die Aufnahmeeinrichtung zur Aufnahme eines sogenannten Vorsatzmaterials. Bevorzugt kann dieses Vorsatzmaterial zu einem späteren Zeitpunkt gepresst werden, insbesondere um hieraus die gewünschten Platten zu formen.

Weiterhin ist es möglich, dass die gesamte Befestigungsvorrichtung auf einen bewegbaren und insbesondere drehbaren Träger angeordnet ist. Auf diese Weise ist es möglich, dass das Aufnahmebehältnis mit dem Material an mehreren Stationen vorbeigeführt wird, beispielsweise einer ersten Station, welche das Material in das Aufnahmebehältnis eindosiert, eine weitere Station, welche das Material verteilt, und dergleichen.

Bei einer weiteren vorteilhaften Ausführungsform ist der Hauptträger als Gestell ausgebildet. Bevorzugt weist der Hauptträger Verstärkungselemente, wie insbesondere Quertraversen, auf.

Bei einer weiteren vorteilhaften Ausführungsform ist eine zweite Antriebseinrichtung zum Bewirken der Hubbewegung vorgesehen. Dabei ist es möglich, dass diese beiden Antriebseinrichtungen seitlich neben dem Aufnahmebehältnis und/oder seitlich neben der Trägereinrichtung angeordnet sind. Damit kann das Aufnahmebehältnis bevorzugt im Wesentlichen zwischen den beiden Antriebseinrichtungen vorgesehen sein. Bevorzugt sind diese beiden Antriebe miteinander gekoppelt. Dabei kann eine mechanische Kopplung vorgesehen sein, es wäre jedoch auch denkbar, dass diese Kopplung auf elektronischem Weg bzw. steuerungsseitig erfolgt.

Vorteilhaft handelt es sich bei wenigstens einer Antriebseinrichtung um eine hydraulische und/oder pneumatische und/oder elektromotorische Antriebseinrichtung.

Erfindungsgemäß weist die Befestigungsvorrichtung wenigstens ein zweites magnetisches und insbesondere elektromagnetisches Befestigungsmittel zum lösbaren Befestigen der Aufnahmeeinrichtung an der Trägereinrichtung auf.

Wie oben erwähnt, handelt es sich bei den magnetischen Befestigungsmitteln insbesondere um elektromagnetische Befestigungsmittel. Es wäre jedoch auch möglich, dass Permanentmagneten vorgesehen sind und eine Entkopplung, beispielsweise durch ein mechanisches Beabstanden und/oder Verschieben dieser Permanentmagneten von dem Aufnahmebehältnis, erreicht wird.

Daneben wäre es auch denkbar, dass die magnetischen Befestigungsmittel an dem Aufnahmebehältnis angeordnet sind.

Bei einer weiteren bevorzugten Ausführungsform bestehen die Befestigungsmittel und/oder die Aufnahmeeinrichtung wenigstens teilweise aus einem ferroelektrischen Material. Auf diese Weise kann ein Befestigen, insbesondere durch Elektromagneten, erreicht werden. Insbesondere kann ein Boden des Aufnahmebehältnisses aus einem solchen ferroelektrischen Material bestehen.

Bei einer weiteren bevorzugten Ausführungsform ist das Aufnahmebehältnis einteilig ausgebildet. Auf diese Weise ist es möglich, dass das Aufnahmebehältnis relativ schnell gewechselt wird, beispielsweise zu Reinigungszwecken.

Bei einer weiteren bevorzugten Ausführungsform ist das erste Befestigungsmittel von dem zweiten Befestigungsmittel beabstandet. Insbesondere kann wie oben erwähnt das Aufnahmebehältnis zwischen den Befestigungsmitteln angeordnet sein.

Dabei ist es weiterhin möglich, dass durch die Befestigungsmittel, beispielsweise ein Randbereich des Aufnahmebehältnisses, elektromagnetisch angezogen wird.

Bei einer weiteren bevorzugten Ausführungsform weist die Befestigungsvorrichtung eine Stromquelle zum Versorgen der elektromagnetischen Befestigungsmittel auf und bevorzugt ist diese Stromquelle von den Befestigungsmitteln beabstandet.

Damit kann ein Benutzer beispielsweise mit einem gewissen Abstand die Elektromagneten aktivieren oder deaktivieren. Besonders bevorzugt ist die Stromquelle mittels Verbindungskabeln mit wenigstens einem Elektromagneten verbunden.

Bei einer weiteren bevorzugten Ausführungsform weist die Trägereinrichtung einen Abdichtrahmen auf. Auf diesen Abdichtrahmen kann bevorzugt die Aufnahmeeinrichtung aufgesetzt werden. Auf diese Weise kann eine Abdichtung erreicht werden. Besonders bevorzugt ist dieser Abdichtrahmen wenigstens abstandsweise flexibel ausgebildet.

Bei einer weiteren vorteilhaften Ausführungsform weist die Trägereinrichtung wenigstens abstandsweise ein flexibles Material auf. So kann beispielsweise der oben erwähnte Rahmen flexibel ausgebildet sein. Bevorzugt ist dabei die Trägereinrichtung zwischen dem wenigstens ersten Befestigungsmittel und dem wenigstens zweiten Befestigungsmittel angeordnet.

Bei einer weiteren bevorzugten Ausführungsform weist die Befestigungsvorrichtung eine Vielzahl von ersten Befestigungsmitteln und/oder eine Vielzahl von zweiten Befestigungsmitteln auf. Dabei kann bevorzugt eine Vielzahl von Elektromagneten vorgesehen sein, welche die Aufnahmeeinrichtung jeweils magnetisch anziehen. Dabei sind bevorzugt diese mehreren elektromagnetischen Befestigungsmittel in einer Linie, d.h. hintereinander, angeordnet.

Bei einer weiteren bevorzugten Ausführungsform ist die Trägereinrichtung werkzeugfrei von der Aufnahmeeinrichtung lösbar. Dies kann beispielsweise durch Deaktivieren der Elektromagneten erfolgen und/oder durch einen entsprechenden Strompuls, der die elektromagnetische Wirkung aufhebt.

Unter werkzeugfrei wird dabei insbesondere verstanden, dass keine weiteren Hilfsmittel, wie Schraubenzieher, Bohrer oder dergleichen, nötig sind. Gleichwohl können Entriegelungsmechanismen vorgesehen sein, um eine Verriegelung zwischen den Trägern und der Aufnahmeeinrichtung aufzuheben.

Bei einer weiteren bevorzugten Ausführungsform weist die Befestigungsvorrichtung eine Zentriereinrichtung und insbesondere einen Zentrierstift auf, um die Aufnahmeeinrichtung gegenüber der Trägereinrichtung auszurichten. Dabei ist es möglich, dass die Aufnahmeeinrichtung eine Ausnehmung aufweist, in welche diese Zentriereinrichtung, beispielsweise ein Zentrierstift, passgenau eingreifen kann. Umgekehrt wäre es jedoch auch möglich, dass an der Aufnahmeeinrichtung eine derartige Zentriereinrichtung vorgesehen ist, und umgekehrt an der Trägereinrichtung eine Ausnehmung, die diese Zentriereinrichtung aufnimmt.

Vorteilhaft weist die Vorrichtung wenigstens zwei derartige Zentriereinrichtungen auf, welche bevorzugt einander gegenüberliegend bezüglich der Trägereinrichtung angeordnet sind. So können beispielsweise, um eine Fixierung in einer vorbestimmten Position des Formenrahmens oder der Trägereinrichtung gegenüber dem Formhebezylinder zu erreichen Zylinderstifte vorgesehen sein, die sich von unten nach oben aus dem Formhebezylinder oder der Trägereinrichtung erstrecken und dementsprechend komplementär ausgebildete Bohrungen in dem Bauteil eingreifen. Auf diese Weise ist eine schnelle Positionierung des Formenrahmens gegenüber dem Formenhebezylinder möglich. Dabei können an der Aufnahmeeinrichtung beispielsweise auch Einführschrägen vorgesehen sein, welche ein Einführen der Zentrierstifte erleichtern. Auch können die Zentrierstifte beispielsweise an dem oberen Ende abgeschrägt sein, um den Zentrierring bzw. das Einführen zu erleichtern.

Durch die hier beschriebene Magnetisierung mittels einmaliger Stromimpulse kann sowohl eine Aktivierung als auch eine Deaktivierung erreicht werden, sodass ein schnelles Auswechseln des Formenrahmens bzw. der Aufnahmeeinrichtung möglich ist. Hierzu wird der Formenrahmen und/oder die Aufnahmeeinrichtung gegenüber dem Formhebezylinder gespannt oder entspannt bzw. arretiert.

An der Stelle wird darauf hingewiesen, dass die hier beschriebene Befestigungsvorrichtung bzw. Spannvorrichtung auch auf andere Stationen einer Plattenproduktionsanlage angewendet werden kann, wie beispielsweise auf eine Vorpresseinrichtung, einen Hauptpressstempel, einen Entformstempel, die ebenfalls gegebenenfalls ausgewechselt werden müssen.

Die Anmelderin behält sich daher vor, Schutz zu beanspruchen für eine Plattenproduktionsanlage mit einem beweglichen Träger, an dem eine Aufnahmeeinrichtung zum Aufnehmen eines fließfähigen Mediums und insbesondere eines Vorsatzmaterials angeordnet ist, wobei die Plattenproduktionsanlage eine Vielzahl von Arbeitsstationen aufweist, welche bezüglich des beweglichen Trägers und/oder bezüglich der Bewegungsrichtung des beweglichen Trägers stationär angeordnet sind, wobei wenigstens eine dieser Arbeitsstationen ein wechselbar an einem Träger gehaltenes Arbeitselement aufweist und dieses Arbeitselement von einer magnetischen und insbesondere elektromagnetischen Befestigungsvorrichtung gehalten ist.

Insbesondere ist dieses Arbeitselement werkzeugfrei an dem Träger gehalten und insbesondere ohne mechanische Haltemittel wie Schrauben, Bolzen oder dergleichen.

Insbesondere ist das Arbeitselement aus einer Gruppe von Arbeitselementen ausgewählt, welche Stempel, insbesondere Vorpressstempel, Hauptpressstempel, Vorsatzverteilelemente, Entformstempel oder dergleichen enthält.

Besonders bevorzugt weist die Vorrichtung eine Stromversorgung auf, welche von einem stationären Element auf ein bewegliches und insbesondere drehbares Element übertragen wird. So können beispielsweise Schleifringe oder dergleichen zur Stromübertragung vorgesehen sein.

Bei einer weiteren bevorzugten Ausführungsform ist die Zentriereinrichtung zwischen zwei ersten Befestigungsmitteln angeordnet. Bei einer weiteren bevorzugten Ausführungsform ist auch eine zweite Zentriereinrichtung zwischen zwei zweiten Befestigungsmitteln angeordnet. So ist es besonders bevorzugt möglich, dass zwei oder mehrere Elektromagneten entlang einer Linie angeordnet sind und die Zentriereinrichtung zwischen diesen Elektromagneten. Auf diese Weise kann ein besonders bequemes Aufsetzen und sicheres Arretieren der Aufnahmeeinrichtung erreicht werden.

Bei einer weiteren bevorzugten Ausführungsform ist zwischen den ersten Befestigungsmitteln und der Trägereinrichtung und/oder zwischen den zweiten Befestigungsmitteln und der Trägereinrichtung eine Ausnehmung ausgebildet, die für eine elastische Abdeckung zum Schutz der Abdeckung dient.

Besonders bevorzugt sind die elektromagnetischen Befestigungsmittel außerhalb der Trägereinrichtung angeordnet, insbesondere seitlich an dieser angeordnet.

Die vorliegende Erfindung ist weiterhin auf eine Plattenproduktionsanlage mit einem beweglichen Träger und einer Befestigungsvorrichtung der oben beschriebenen Art gerichtet. Dabei ist die Befestigungsvorrichtung an dem beweglichen Träger zumindest mittelbar angeordnet und/oder montiert.

Bei einer weiteren bevorzugten Ausführungsform weist die Plattenproduktionsanlage wenigstens eine, bevorzugt mehrere, Arbeitsstationen auf, welche in einer Bewegungsrichtung des beweglichen Trägers stationär angeordnet sind. Auf diese Weise ist es möglich, dass die hier beschriebene Aufnahmeeinrichtung an diesen Arbeitsstationen vorbeigeführt wird. Besonders bevorzugt handelt es sich bei den Arbeitsstationen um Arbeitsstationen, die aus einer Gruppe von Arbeitsstationen ausgewählt sind, welche eine Dosiereinrichtung, eine Presseinrichtung, eine Vorpresseinrichtung, eine Vorsatzverteileinrichtung und eine Entformeinrichtung enthält.

Weitere vorteilhafte Ausführungsformen ergeben sich aus den beigefügten Zeichnungen:
Darin zeigen:
- Fig. 1: Eine schematische Darstellung einer erfindungsgemäßen Plattenproduktionsanlage;
- Fig. 2: Eine erste Darstellung einer aus dem Stand der Technik bekannten Befestigungsvorrichtung;
- Fig. 3: Eine Detaildarstellung der in Figur 2 gezeigten Befestigungsvorrichtung;
- Fig. 4: Eine Darstellung einer erfindungsgemäßen Befestigungsvorrichtung;
- Fig. 5: Eine Seitenansicht der in Figur 4 gezeigten Befestigungsvorrichtung.

Fig. 1 zeigt eine erfindungsgemäße Plattenproduktionsanlage 50. Diese weist einen Drehteller auf, an dem eine Vielzahl von bearbeiteten Bearbeitungsstationen angeordnet ist. Dabei bezieht sich dieses Bezugszeichen 1 auf eine hier genauer beschriebene Dosatoreinrichtung, welche das zuzuführende Material in eine Pressform dosiert.

Das Bezugszeichen 2 kennzeichnet eine Verteilstation, welche das durch die Dosiereinrichtung 1 in eine Form, beispielsweise eine Pressform eingefüllte Material verteilt bzw. eine gleichmäßige Verteilung dieses Materials bewirkt.

Das Bezugszeichen 3 bezieht sich auf eine Freistation. Diese kann besetzt werden, um zusätzliche, optionale Arbeitsschritte durchzuführen, beispielsweise zur Herstellung von Sondermodellen von Platten

Das Bezugszeichen 4 kennzeichnet eine Hinterbeton - Befüllstation. Diese kann beispielsweise eine weitere bzw. Materialschicht hinzufügen. Auf diese Weise können mehrschichtige Platten erzeugt werden. Bei der Herstellung von einschichtigen Platten kann diese Station auch entfallen.

Das Bezugszeichen 5 zeigt eine Vorverdichtungseinrichtung. Mittels dieser Station wird das in die Pressform eingefüllte Material (vor dem eigentlichen Pressvorgang) vorverdichtet.

Das Bezugszeichen 6 zeigt die Pressstation, in der die herzustellenden Platten gepresst werden.

Das Bezugszeichen 7 kennzeichnet eine Ausgabestation bzw. Entnahmestation, in der die gefertigten Platten aus ihrer Form entnommen bzw. herausgepresst werden.

Das Bezugszeichen 52 kennzeichnet einen drehbaren Transportträger. Mittels dieses Transportträgers wird das Material von einer Station im Taktbetrieb zu der nächsten Station transportiert. Die einzelnen Stationen 1 - 7 sind gegenüber dieser Drehbewegung des Transportträgers stationär angeordnet.

Fig. 2 zeigt eine Befestigung nach dem internen Stand der Technik der Anmelderin und Fig. 3 eine vergrößerte Darstellung dieser Befestigung.

Derartige Formhebezylinder 101, 102 sind - wie in der Figur 2 dargestellt - bisher mittels einer mechanischen Schraubverbindung 104 (vgl. Fig. 3) mit einem Formenrahmen 105 verbunden. Hierfür weist der Formenrahmen 105 an einer Stelle eine zu der Schraube der Schraubverbindung 104 entsprechend komplementär ausgebildete Gewindebohrung auf.

Diese mechanische Anbindung oder allgemein die bisher verwendete mechanische Anbindung soll im Rahmen der Erfindung durch eine elektromagnetische Anbindung ersetzt werden. Diese wird beispielsweise dadurch zur Verfügung gestellt, dass ein Elektromagnet im oberen Bereich des Formhebezylinders 101, 102, also im Bereich der bisherigen mechanischen Schraubverbindung 104 angeordnet ist und durch einen zugeführten Stromimpuls magnetisiert wird. Hierdurch wird ein Anteil des Formenrahmens 105 (und/oder wie oben erwähnt die Trägereinrichtung) magnetisch angezogen.

Figur 4 zeigt eine erfindungsgemäße Befestigungsvorrichtung. Dabei ist ein Hauptträger 22 vorgesehen, an dem eine Trägereinrichtung 24 zum Tragen einer (nicht gezeigten) Aufnahmeeinrichtung vorgesehen ist. Das Bezugszeichen 25 kennzeichnet einen umlaufenden Abdichtrand, der besonders bevorzugt flexibel ausgebildet ist, und auf den die Aufnahmeeinrichtung aufgesetzt wird.

Die Bezugszeichen 32 und 34 kennzeichnen zwei erste Befestigungsmittel in Form von Elektromagneten. Ebenso kennzeichnen die Bezugszeichen 42 und 44 zwei zweite Befestigungsmittel, die ebenfalls als Elektromagneten ausgebildet sind.

Zwischen diesen Befestigungsmitteln 32 und 34 ist eine erste Zentriereinrichtung 33 vorgesehen und zwischen den zweiten Befestigungsmitteln 42 und 44 eine zweite Zentriereinrichtung 43.

Dabei sind die einzelnen Befestigungsmittel 32 und 34 sowie die Zentriereinrichtung 33 auf einem Träger 35 angeordnet. Dieser kann dabei ebenfalls demontiert werden.

Die Trägereinrichtung 24 ist zwischen den ersten Befestigungsmitteln 32, 34 und den zweiten Befestigungsmitteln 42, 44 angeordnet.

Das Bezugszeichen 12 kennzeichnet eine Stromquelle, welche über Leitungsverbindungen 13 jeweils die Befestigungsmittel 32, 34 bzw. 42, 44 mit elektrischer Energie versorgt.

Figur 5 zeigt eine Seitenansicht der in Figur 4 gezeigten Befestigungsvorrichtung, wobei dabei jedoch auch die Aufnahmeeinrichtung 30 dargestellt ist, die hier von den beiden Befestigungsmitteln 32 und 34 gehalten wird, wobei die Zentriereinrichtung 33 in eine entsprechende Ausnehmung dieser Aufnahmeeinrichtung 30 eintritt.

Das Bezugszeichen 26 kennzeichnet eine Antriebseinrichtung bzw. Bewegungseinrichtung, welche zum Anheben und Absenken der Aufnahmeeinrichtung 30 in der Richtung H dient. Das Bezugszeichen 14 kennzeichnet eine Traverse, die Bestandteil des Hauptträgers ist. Dieser Hauptträger kann dabei selbst um eine bestimmte Achse drehbar ausgebildet sein, es wäre jedoch auch möglich, dass der Hauptträger wiederum an einer drehbaren Transporteinrichtung, wie etwa einem Drehteller angeordnet ist.

Es wird weiterhin darauf hingewiesen, dass in den einzelnen Figuren auch Merkmale beschrieben wurden, welche für sich genommen vorteilhaft sein können. Der Fachmann erkennt unmittelbar, dass ein bestimmtes in einer Figur beschriebenes Merkmal auch ohne die Übernahme weiterer Merkmale aus dieser Figur vorteilhaft sein kann. Ferner erkennt der Fachmann, dass sich auch Vorteile durch eine Kombination mehrerer in einzelnen oder in unterschiedlichen Figuren gezeigter Merkmale ergeben können.

### Bezugszeichenliste

- 1: Dosatoreinrichtung
- 2: Verteilstation
- 3: Freistation
- 4: Hinterbeton - Befüllstation
- 5: Vorverdichtungseinrichtung
- 6: Pressstation
- 7: Entnahmestation
- 12: Stromquelle
- 13: Leitungsverbindung
- 14: Traverse
- 22: Hauptträger
- 24: Trägereinrichtung
- 25: Abdichtrand
- 26: Antriebseinrichtung
- 30: Aufnahmeeinrichtung
- 32, 34: erste Befestigungsmittel
- 33: Zentriereinrichtung
- 35: Träger
- 42, 44: zweite Befestigungsmittel
- 43: Zentriereinrichtung
- 50: Plattenproduktionsanlage
- 52: drehbarer Träger
- 62: Ausnehmung
- 101,102: Formhebezylinder
- 104: Schraubverbindung
- 105: Formenrahmen
- H: Heberichtung

## Patentansprüche

1. Befestigungsvorrichtung (1) für eine Aufnahmeeinrichtung (30) für ein Fließfähiges Material für eine Plattenproduktionsanlage (50) mit einem Hauptträger (22), an dem in einer Heberichtung (H) beweglich eine Trägereinrichtung (24) für die Aufnahmeeinrichtung (30) angeordnet ist, mit wenigstens einer Antriebseinrichtung (26) zum Bewegen der Trägereinrichtung (24) in der Heberichtung, wobei die Aufnahmeeinrichtung (30) lösbar an der Trägereinrichtung befestigbar ist, wobei die Befestigungsvorrichtung (1) wenigstens ein erstes magnetisches und insbesondere ein elektromagnetisches Befestigungsmittel (32, 34) zum lösbaren Befestigen der Aufnahmeeinrichtung (30) an der Trägereinrichtung aufweist, wobei die Befestigungsvorrichtung (1) wenigstens ein zweites elektromagnetisches Befestigungsmittel (42, 44) zum lösbaren Befestigen der Aufnahmeeinrichtung (30) an der Trägereinrichtung aufweist, **dadurch gekennzeichnet, dass** die Trägereinrichtung (24) zwischen dem wenigstens ersten Befestigungsmittel (32, 34) und dem wenigstens zweiten Befestigungsmittel (42, 44) angeordnet ist.

2. Befestiunsvorrichtun (1) nach dem vorangegangenen Anspruch,
**dadurch gekennzeichnet, dass**
das elektromagnetische Befestigungsmittel (32, 34) durch einen Stromimpuls magnetisierbar und/oder entmagnetisierbar ist.

3. Befestigungsvorrichtung (1) nach wenigstens einem der vorangegangenen Ansprüche,
**dadurch gekennzeichnet, dass**
die Befestigungsvorrichtung (1) wenigstens teilweise aus einem ferromagnetischen Material besteht.

4. Befestigungsvorrichtung (1) nach wenigstens einem der vorangegangenen Ansprüche,
**dadurch gekennzeichnet, dass**
das erste Befestigungsmittel (32, 34) von dem zweiten Befestigungsmittel (42, 44) beabstandet ist.

5. Befestigungsvorrichtung (1) nach wenigstens einem der vorangegangenen Ansprüche,
**dadurch gekennzeichnet, dass**
die Befestigungsvorrichtung (1) eine Stromquelle (12) zum Versorgen der elektromagnetischen Befestigungsmittel aufweist und diese Stromquelle von den Befestigungsmitteln beabstandet sind.

6. Befestigungsvorrichtung (1) nach wenigstens einem der vorangegangenen Ansprüche,
**dadurch gekennzeichnet, dass**
die Trägereinrichtung (24) einen Abdichtrahmen und/oder wenigstens abschnittsweise ein flexibles Material aufweist.

7. Befestigungsvorrichtung (1) nach wenigstens einem der vorangegangenen Ansprüche,
**dadurch gekennzeichnet, dass**
eine Vielzahl von ersten Befestigungsmitteln (32, 34) und/oder eine Vielzahl von zweiten Befestigungsmitteln (42, 44) vorgesehen ist.

8. Befestigungsvorrichtung (1) nach wenigstens einem der vorangegangenen Ansprüche,
**dadurch gekennzeichnet, dass**
die Aufnahmeeinrichtung (30) werkzeugfrei von der Trägereinrichtung (24) lösbar ist.

9. Befestigungsvorrichtung (1) nach wenigstens einem der vorangegangenen Ansprüche,
**dadurch gekennzeichnet, dass**
die Befestigungsvorrichtung (1) eine Zentriereinrichtung und insbesondere einen Zentrierstift aufweist, um die Aufnahmeeinrichtung (30) gegenüber der Trägereinrichtung (24) auszurichten.

10. Befestigungsvorrichtung (1) nach dem vorangegangenen Anspruch,
**dadurch gekennzeichnet, dass**
die Zentriereinrichtung zwischen zwei ersten Befestigungsmitteln (32, 34) angeordnet ist.

11. Befestigungsvorrichtung (1) nach wenigstens einem der vorangegangenen Ansprüche,
**dadurch gekennzeichnet, dass**
zwischen den ersten Befestigungsmittel (32, 34) und der Trägereinrichtung (24) eine Ausnehmung (62) ausgebildet ist.

12. Plattenproduktionsanlage (50) mit einem beweglichen Träger (52) und einer Befestigungsvorrichtung (1) nach wenigstens einem der vorangegangenen Ansprüche,
**dadurch gekennzeichnet, dass**
die Befestigungsvorrichtung an dem beweglichen Träger (52) angeordnet ist.

13. Plattenproduktionsanlage nach Anspruch 12,
**dadurch gekennzeichnet, dass**
die Plattenproduktionsanlage wenigsten eine und bevorzugt mehrere Arbeitsstationen aufweist, welche in einer Bewegungsrichtung des beweglichen Trägers stationär angeordnet sind.

## Claims

1. Fastening apparatus (1) for a receiving device (30) for a free-flowing material for a slab production plant (50) with a main support (22), on which a support device (24) for the receiving device (30) is arranged movably in a lifting direction (H), with at least one driving device (26) for moving the support device (24) in the lifting direction, wherein the receiving device (30) can be fastened releasably to the support device, wherein the fastening apparatus (1) has at least one first magnetic and in particular one electromagnetic fastening means (32, 34) for releasable fastening of the receiving device (30) to the support device, wherein the fastening apparatus (1) has at least one second electromagnetic fastening means (42, 44) for releasable fastening of the receiving device (30) to the support device, **characterised in that** the support device (24) is arranged between the at least one first fastening means (32, 34) and the at least second fastening means (42, 44).

2. Fastening apparatus (1) according to the preceding claim, **characterised in that** the electromagnetic fastening means (32, 34) can be magnetised and/or demagnetised by a current pulse.

3. Fastening apparatus (1) according to at least one of the preceding claims, **characterised in that** the fastening apparatus (1) is made at least partially from a ferromagnetic material.

4. Fastening apparatus (1) according to at least one of the preceding claims, **characterised in that** the first fastening means (32, 34) is spaced apart from the second fastening means (42, 44).

5. Fastening apparatus (1) according to at least one of the preceding claims,
**characterised in that** the fastening apparatus (1) has a current source (12) for supplying the electromagnetic fastening means and this current source is spaced apart from the fastening means.

6. Fastening apparatus (1) according to at least one of the preceding claims,
**characterised in that** the support device (24) has a sealing frame and/or a flexible material at least in some portions.

7. Fastening apparatus (1) according to at least one of the preceding claims,
**characterised in that** a plurality of first fastening means (32, 34) and/or a plurality of second fastening means (42, 44) is provided.

8. Fastening apparatus (1) according to at least one of the preceding claims,
**characterised in that** the receiving device (30) can be released from the support device (24) without a tool.

9. Fastening apparatus (1) according to at least one of the preceding claims,
**characterised in that** the fastening apparatus (1) has a centring device and in particular a centring pin in order to orient the receiving device (30) relative to the support device (24).

10. Fastening apparatus (1) according to the preceding claim, **characterised in that** the centring device is arranged between two first fastening means (32, 34).

11. Fastening apparatus (1) according to at least one of the preceding claims,
**characterised in that** a recess (62) is formed between the first fastening means (32, 34) and the support device (24).

12. Slab production plant (50) with a movable support (52) and a fastening apparatus (1) according to at least one of the preceding claims, **characterised in that** the fastening apparatus is arranged on the movable support (52).

13. Slab production plant according to claim 12, **characterised in that** the slab production plant has at least one work station and preferably a plurality of work stations which are arranged stationary in a movement direction of the movable support.

## Revendications

1. Dispositif de fixation (1) pour un système de réception (30) d'un matériau susceptible de s'écouler, destiné à une installation de fabrication de panneaux (50) dotée d'un support principal (22), sur lequel est disposé un système de support (24) déplaçable dans une direction de levage (H) pour le système de réception (30), comprenant au moins un système d'entraînement (26) pour le déplacement du système de support (24) dans la direction de levage, dans lequel le système de réception (30) peut être fixé de façon amovible sur le système de support,
dans lequel le dispositif de fixation (1) présente au moins un premier moyen de fixation magnétique et en particulier électromagnétique (32, 34) pour la fixation détachable du système de réception (30) au système de support, dans lequel le dispositif de fixation (1) présente au moins un deuxième moyen de fixation électromagnétique (42, 44) pour la fixation détachable du système de réception (30) au système de support, **caractérisé en ce que**
le système de support (24) est disposé entre l'au moins un premier moyen de fixation (32, 34) et l'au moins un deuxième moyen de fixation électromagnétique (42, 44).

2. Dispositif de fixation (1) selon la revendication précédente,
**caractérisé en ce que**
le moyen de fixation électromagnétique (32, 34) peut être magnétisé et/ou démagnétisé par une impulsion de courant.

3. Dispositif de fixation (1) selon l'une au moins des revendications précédentes,
**caractérisé en ce que**
le dispositif de fixation (1) est constitué au moins partiellement d'un matériau ferromagnétique.

4. Dispositif de fixation (1) selon l'une au moins des revendications précédentes,
**caractérisé en ce que**
le premier moyen de fixation (32, 34) est espacé du deuxième moyen de fixation électromagnétique (42, 44).

5. Dispositif de fixation (1) selon l'une au moins des revendications précédentes,
**caractérisé en ce que**
le dispositif de fixation (1) présente une source de courant (12) destinée à alimenter le moyen de fixation électromagnétique et ladite source de courant est espacé des moyens de fixation.

6. Dispositif de fixation (1) selon l'une au moins des revendications précédentes,
**caractérisé en ce que**
le système de support (24) présente un cadre d'étanchéité et/ou au moins par endroits un matériau souple.

7. Dispositif de fixation (1) selon l'une au moins des revendications précédentes,
**caractérisé en ce que**
il est prévu une pluralité de premiers moyens de fixation (32, 34) et/ou une pluralité de deuxièmes moyens de fixation électromagnétique (42, 44).

8. Dispositif de fixation (1) selon l'une au moins des revendications précédentes,
**caractérisé en ce que**
le système de réception (30) peut être détaché du système de support (24) sans outil.

9. Dispositif de fixation (1) selon l'une au moins des revendications précédentes,
**caractérisé en ce que**
le dispositif de fixation (1) présente un système de centrage et en particulier une tige de centrage, pour orienter le système de réception (30) par rapport au système de support (24).

10. Dispositif de fixation (1) selon l'une des revendications précédentes,
**caractérisé en ce que**
le système de centrage est disposé entre deux premiers moyens de fixation (32, 34).

11. Dispositif de fixation (1) selon l'une au moins des revendications précédentes,
**caractérisé en ce que**
une cavité (62) est formée entre le premier moyen de fixation (32, 34) et le système de réception (24).

12. Installation de fabrication de panneaux (50) dotée d'un support mobile (52) et d'un dispositif de fixation (1) selon l'une au moins des revendications précédentes,
**caractérisée en ce que**
le dispositif de fixation est disposé sur le support mobile (52).

13. Installation de fabrication de panneaux selon la revendication 12,
**caractérisée en ce que**
l'installation de fabrication de panneaux présente au moins une et de préférence plusieurs stations de travail, lesquelles sont disposées de façon stationnaire dans une direction de déplacement du support mobile.
